# EUROPÄISCHE PATENTSCHRIFT

(11) **EP 0 562 350 B1**
(45) Veröffentlichungstag und Bekanntmachung des Hinweises auf die Patenterteilung: **27.09.1995**
(21) Anmeldenummer: 93103743.6
(22) Anmeldetag: 09.03.1993
(51) Int. Cl.: H01R 13/627

(54) **Elektrischer Stecker mit einer mechanischen Verriegelung mit Hilfe einer Rastfeder und einer Lösetaste**
Electrical connector with mechanical interlock by means of a latch-spring and a disengaging key
Connecteur électrique avec du verrouillage mécanique à ressort-verrou et touche de débrayage

(30) Priorität: 21.03.1992 DE 4209253
(43) Veröffentlichungstag der Anmeldung: 29.09.1993
(73) Patentinhaber: Delphi Automotive Systems Deutschland GmbH, D-42369 Wuppertal (DE)
(72) Erfinder: Jorroch, Waldemar, W-5630 Remscheid (DE); Lübstorf, Mario, Dipl.-Ing., W-5603 Wülfrath (DE); Schreiber, Ernst, W-3180 Wolfsburg 18 (DE)
(74) Vertreter: Priebisch, Rüdiger

(56) Entgegenhaltungen:
- EP-A- 0 351 083
- US-A- 3 713 076
- US-A- 5 011 424

## Beschreibung

### Elektrischer Stecker mit einer mechanischen Verriegelung mit Hilfe einer Rastfeder und einer Löstetaste.

Die Erfindung betrifft einen elektrischen Stecker, wie er in ähnlicher Form aus der DE-A-31 23 825 bekannt ist. Dort dient ein U-förmiger Federbügel aus Draht als Rastfeder. Uber eine am Gehäuse angeordnete Lösetaste kann die Rastfeder aus einer Verriegelungsstellung in eine Lösestellung gebracht werden.

Aus der EP-A-0 351 083 ist ein Stecker ähnlicher Art bekannt. Dort dienen zwei kippbare Blattfedern zur Verriegelung. Ein Ende einer Blattfeder ist zur Bildung einer Taste mit einem Kunststoff umspritzt.

In beiden vorgenannten Fällen erleichtern die Tasten zwar ein Lösen der Verriegelung. Jedoch sind die Rastfedern äußeren Einflüssen jeglicher Art ungeschützt ausgesetzt.

Aus der US-A-5 011 424 ist ein abgeschirmter elektrischer Stecker bekannt, bei dem über einem Metallgehäuse ein äußeres kappenförmiges Kunststoffgehäuse angeordnet ist. Durch Verschieben des gesamten Kunststoffgehäuses nach hinten kann die mechanische Verriegelung gelöst werden.

Aus der US-A-3 713 076 ist es bekannt, bei einem elektrischen Stecker mit mechanischer Verriegelung eine Lösetaste an der Stirnseite eines Steckers über ein Filmscharnier schwenkbar zu lagern. Durch Drücken auf die Taste gegen die Kraft einer Feder wird eine Ausnehmung von einem Verriegelungshaken des Gegensteckers entfernt, so daß die Verriegelung aufgehoben ist.

Die beiden letztgenannten Dokumente behandeln jedoch Steckverbinder, die grundsätzlich anders aufgebaut sind als die eingangs genannten.

Der Erfindung liegt das Bestreben zugrunde, einen elektrischen Stecker der eingangs genannten Art zu schaffen, bei dem die Feder oder Federn gegen äußere unerwünschte Einflüsse jeglicher Art gut geschützt ist bzw. sind.

Hierzu sieht die Erfindung die kennzeichnenden Merkmale des Anspruchs 1 vor.

Die Erfindung stellt zum einen sicher, daß Umwelteinflüsse, wie Spritzwasser, Matsch, Staub und dergleichen nicht mehr ungehindert auf die Rastfeder einwirken können. Außerdem führt die völlige Abdeckung dazu, daß keinerlei mechanische Angriffe, insbesondere beim Transport oder der Montage, auf die Rastfeder einwirken können. Denn die kappenförmige Abdeckung bietet optimalen Schutz, da eventuell z.B. seitlich aufgebrachte Kräfte auf das Gehäuse abgeleitet werden. Bei herkömmlichen Steckverbindern können beim Transport von vorgefertigten Kabelsätzen, bei denen der Stecker verwendet ist, andere Abschnitte des Kabelsatzes, z.B. ein einzelnes Kabel, sich hinter der ungeschützten Rastfeder verhaken. Ähnliches kann beim Einbauen oder Einziehen eines mit den herkömmlichen Steckern versehenen Kabelsatzes in ein Kraftffahrzeug geschehen: Beim Einziehen können Karosserieteile oder andere Kabelsatzteile sich hinter die entsprechenden Rastfedern oder deren Tasten verhaken. Ein Verhaken oder eine übermäßige mechanische Einwirkung durch Schlag oder dergleichen kann zu einer Deformierung, Verschiebung oder sogar zu einem Abreißen der Feder führen, so daß die Verriegelungsfunktion bei dem Stecker gestört ist oder sogar ganz entfällt.

Vorteilhafte Weiterbildungen der Erfindung sind in den weiteren Ansprüchen aufgezeigt. Die Kappe kann zwei Seitenwände umfassen, die Führungen aufweisen, die mit Führungen am Gehäuse kulissenartig zusammenwirken. Die Führungen halten dabei die Kappe in einer Ausgangsstellung fest und können aus Zapfen am Gehäuse bestehen und aus an der Kappe angeordneten Langlöchern oder entsprechenden Nuten,
in denen die Zapfen geführt werden, während die Feder aus der Verriegelungsstellung in die Lösestellung gebracht wird. Die Zapfen können zum besseren Aufschieben der Kappe mit Schrägen versehen sein, die bei der Montage ein Aufspreizen der Kappe ermöglicht, bis die Zapfen in die Langlöcher oder Nuten schnappen. Zur Erhöhung der Griffigkeit kann die Taste an ihrem hinteren, verschwenkbaren Ende mit einer Querriffelung versehen sein. Das Ende der Kappe schlägt in der Entriegelungsstellung an das Gehäuse an.
In der Zeichnung ist ein Ausführungsbeispiel der Erfindung dargestellt, das im nachfolgenden näher beschrieben wird.
- Figur 1: zeigt einen zweipoligen elektrischen Stecker mit zwei Rastfedern im mittigen Schnitt, ohne elektrische Kontaktteile und daran befestigte Leitungen, mit einer oberen, geschlossenen Kappe und einer unteren, geöffneten Kappe, mit angedeuteter Verriegelung mit einem Gegenstecker.
- Figur 2: zeigt den Stecker nach Figur 1 von rechts.
- Figur 3: zeigt den Stecker nach Figur 1 von links.
- Figur 4: zeigt den Stecker nach Figur 1 während des Einführens oder Lösens eines Gegensteckers.
- Figur 5: zeigt den Stecker nach Figur 1 mit Schnitt durch den Bereich der Befestigung der Rastfeder, während des Einführens oder Lösens eines Gegensteckers.
- Figur 6: zeigt die Rastfeder in der Draufsicht.
- Figur 7: zeigt die Rastfeder nach Figur 6 in der Seitenansicht.
- Figur 8: zeigt die Rastfeder nach Figur 6 im mittigen Schnitt.

Figur 1 zeigt einen elektrischen Stecker 1 mit einem Gehäuse 2 aus Kunststoff mit zwei Kontakt- und Leitungskammern 3, die zur Aufnahme von nicht dargestellten, gegebenenfalls abgedichteten Kontaktteilen, wie z. B. Buchsen, dienen. An der Stirnseite 4 ist in einem Ringraum 5 eine gummielastische Dichtung 6 eingelegt, und an der Ober- 7 bzw. Unterseite 8 sind über ein Filmscharnier 9 zwei Kappen 10 angeformt.

Die Kappen 10 weisen vier Wände auf. Die hintere Wand 11 geht in die obere Wand 12 über, die über das Filmscharnier 9 stirnseitig mit dem Gehäuse 2 verbunden ist. Gleichzeitig schließen sich zwei Seitenwände 13 an, in denen nahe der Mitte Langlöcher 14 eingebracht sind. Außen ist im Bereich zwischen den Wänden 11 und 12 eine Querriffelung R angebracht.

An den Gehäuseseiten 15 befinden sich Zapfen 16, die bei heruntergeschwenkter Kappe 10 in die Langlöcher 14 eingreifen können und somit kulissenartige Führungen bilden. Zum erleichterten Verschwenken der Kappen 10 über die Zapfen 16 sind die Stirnflächen der Zapfen 16 mit Abschrägungen 16a versehen, die in Richtung der Kappen 10 verlaufen. Das Langloch 14 liegt etwa parallel zum Filmscharnier 9, so daß die Kappen 10 mit einem bestimmten Weg aus einer Ausgangsstellung in Richtung auf die Seiten 7 bzw. 8 des Gehäuses 2 hin drückbar, d. h. um das federnde Filmscharnier verschwenkbar, sind.

Unter den Kappen 10 sind identische Rastfedern 17 gelagert. Die Rastfeder 17 ist im Prinzip als dreizinkige symmetrische Gabel aus Blech, insbesondere aus rostfreiem Federstahl, geformt, vergleiche Figuren 6 bis 8.

Ausgehend von einem mit dem Radius R1 gewölbten Rücken 18 erstrecken sich zwei relativ schmale äußere Haltearme 19 unter einem Winkel Alpha = 120° mit einem Radius R2 und enden mit einem über einen Radius R3 zurückgebogenen Widerhaken 20. Die mittlere Gabelzinke erstreckt sich vom Rücken 18 ausgehend als Rastarm 21 über einen Radius R4 unter einen Winkel von Beta = 90° und endet über einen Radius R5 mit einem entgegengesetzt gebogenen Rastfuß 22. Der Rastfuß 22 endet als um 180° umgebogener Haken 23, so daß sich ein etwa halbkreisförmiger größerer Radius R6 ergibt. Der Rastfuß 22 selber ist mit großem Radius R7 leicht C-förmig gebogen.

Die Rastfedern 17 sind mit ihren Widerhaken 20 in Taschen 24 an der Oberseite 7 bzw. Unterseite 8 verrastet in das Gehäuse 2 eingeschoben, so daß sie sich mit leichtem axialen Spiel X bewegen können. Zwischen den Taschen 24 ist ein Durchgang 25 zum Inneren des Gehäuses 2 angebracht. In den Durchgang 25 ist eine Rastnocke 26 mit einer Rastfläche 27 eines Gegensteckers 28 einführbar. Oberhalb des Durchgangs 25 ist nahe der Stirnseite 4 eine Anschlagfläche 29 für die Rastfeder 17 vorgesehen. Die Flächen 27 und 29 verlaufen etwa parallel: Die Fläche 29 steht im Winkel von etwa 20°, die Fläche 27 etwa 15° zur Steckerstirnfläche 4.

In der in Figur 1 in der oberen Hälfte gezeigten Verriegelungsstellung mit dem Gegenstecker 28 stützt sich der Gegenstecker 28 mit einem Ringbund 30 an der Dichtung 6 ab. Die Rastfeder 17 liegt mit dem Radius R6 des Rastfußes 22 an der Rastfläche 27 und an der Außenfläche 31, d. h. unter einem Winkel von ca. 105°, des Gegensteckers 28 an. Desweiteren liegt der Rastfuß 22 im Bereich des Radius R7 an der Fläche 29 des Gehäuses 2 an. Durch diese Anordnung werden eventuelle Fertigungstoleranzen gut ausgeglichen, so daß eine gute Abdichtwirkung sichergestellt ist.

Die Rastfeder 17 sperrt die Verbindung, da sie sich hauptsächlich über die Fläche 29 am Gehäuse 2 abstützt, aber auch über den Rastarm 21 auf der Oberseite 7 und über den Rücken 18, die Haltearme 19 und die Widerhaken 20 am Gehäuse 2. Die Kappen 10 brauchen dabei nicht belastet zu werden.

Die Lösestellung der Feder 17 ist in Figur 4 dargestellt. Durch Druck P auf die Kappen 10 im Bereich der Riffelung R wird der Rastarm 21 verschwenkt, so daß der Rastfuß 22 etwa entlang der Fläche 29 sich nach oben bewegt. Hierbei stützen sich die Haltearme 19 und der Rastarm 21 im Bereich des Radius R4 auf der Oberseite des Gehäuses 2, vergleiche Figur 1, ab.

Wenn der Rastfuß 22 aus dem Durchgang 25 ausgetreten ist, vergleiche Figur 4, kann der Gegenstecker 28 entnommen werden, da dessen Rastfläche 27 nun freiliegt.

Beim Herstellen der Verbindung kann entsprechend verfahren werden. Wenn jedoch der Gegenstecker 28, wie im Beispiel, der Rastnocken 26 auch eine Einführungsschräge 32 aufweist, kann die Verbindung der Stecker 1 und 28 durch bloßes Zusammenschieben erfolgen. Der Rastfuß 22 wird beim Einschieben durch die Einführungsschräge 32 angehoben, vergleiche Figur 4, und schnappt dann nach dem Einführen und Abdichten - und nachdem die elektrische Kontaktierung erfolgte - hinter die schräge Rastfläche 27 der Rastnocke 26, wie in Figur 1 dargestellt.

### Bezugszeichenliste

## Patentansprüche

1. Elektrischer Stecker,
- der mit einem Gegenstecker (28), Gerät oder dergleichen elektrisch verbindbar und mechanisch verriegelbar ist,
- der mindestens eine Rastfeder (17) umfaßt,
-- die mit einem Verriegelungsabschnitt (22) hinter einen Vorsprung (26) oder in eine Ausnehmung des Gegensteckers (28) greifen kann,
- der mindestens eine am Gehäuse (2) gelagerte Taste (10) umfaßt,
-- mittels der die Rastfeder (17) aus der Verriegelungsstellung in eine Entriegelungsstellung bringbar ist,
dadurch gekennzeichnet, daß
- die Taste (10) als Kappe ausgebildet ist, welche die Rastfeder (17) nach außen abschirmt,
- daß die Kappe (10) dem Gehäuse (2) angeformt ist,
- daß die Kappe (10) der äußeren Form des Gehäuses (2) angepaßt ist und
- daß die Kappe (10) an der Stirnseite (4) des Steckers (1) am Gehäuse (2) über ein Filmscharnier schwenkbar gelagert ist und die Rastfeder (17) mit vier etwa rechtwinklig zueinander verlaufenden Wänden (11, 12, 13) abdeckt.

2. Stecker nach Anspruch 1, dadurch gekennzeichnet, daß die Kappe (10) zwei Seitenwände (13) umfaßt, die Führungen (14) aufweisen, die mit Führungen (16) am Gehäuse (2) kulissenartig zusammenwirken.

3. Stecker nach Anspruch 2, dadurch gekennzeichnet, daß die Führungen (14, 16) die Kappe (10) in der Ausgangsstellung halten (Fig. 1).

4. Stecker nach Anspruch 2 oder 3, dadurch gekennzeichnet, daß die Führungen am Gehäuse (2) aus Zapfen (16) bestehen und die Führungen an den Seitenwänden (13) aus Langlöchern (14) oder zumindest aus Sacklanglöchern (Nuten), in denen die Zapfen (16) geführt sind, wenn die Rastfeder (17) aus der Verriegelungsstellung (Fig. 1) in die Lösestellung (Fig. 4) gebracht wird.

5. Stecker nach Anspruch 4, dadurch gekennzeichnet, daß die Stirnflächen der Zapfen (16) mit Schrägen (16a) versehen sind, die in Richtung der Kappe (10) verlaufen.

6. Stecker nach einem der Ansprüche 1 bis 5, dadurch gekennzeichnet, daß die Taste (10) an ihrem hinteren, zum Aufbringen der Lösekraft (P) bestimmten Bereich mit einer Querriffelung (R) versehen ist.

7. Stecker nach einem der Ansprüche 1 bis 6, dadurch gekennzeichnet, daß das Ende der Kappe (10) so angeordnet ist, daß es in der Entriegelungsstellung an das Gehäuse (2) anschlägt (Fig. 4).

## Claims

1. An electrical plug,
- connectable electrically to a counter connector (28), appliance or the like and lockable mechanically,
- having at least one catch spring (17)
-- which can engage with a locking portion (22) behind a projection (26) or in a recess in the counter connector (28),
- comprising at least one push-button (10) which is mounted on the casing (2)
-- and by which the catch spring (17) is movable out of the locking position into an unlocking position,
**characterized in that**
- the push-button (10) is constructed as a cap screening the catch spring (17) from the outside,
- the cap (10) is formed integrally on the casing (2),
- the cap (10) is adapted to the external shape of the casing (2), and
- the cap (10) is mounted on the front face (4) of the plug (1) so as to be pivotable on the casing (2) by way of a film hinge and covers the catch spring (17) with four walls (11, 12, 13) extending approximately at right angles to one another.

2. A plug according to Claim 1, **characterized in that** the cap (10) comprises two lateral walls (13) comprising guides (14) which cooperate with guides (16) on the casing (2) in the manner of slide blocks.

3. A plug according to Claim 2, **characterized in that** the guides (14, 16) hold the cap (10) in the starting position (Fig. 1).

4. A plug according to Claim 2 or 3, **characterized in that** the guides on the casing (2) comprise pins (16) and the guides on the lateral walls (13) comprise elongate holes (14) or at least blind-end elongate holes (grooves), in which the pins (16) are guided when the catch spring (17) is moved out of the locking position (Fig. 1) into the release position (Fig. 4).

5. A plug according to Claim 4, **characterized in that** the front faces of the pins (16) are provided with sloped portions (16a) extending in the direction towards the cap (10).

6. A plug according to one of Claims 1 to 5, **characterized in that** the rear area of the push-button (10) intended to apply the release force (**P**) is provided with a transverse corrugation (**R**).

7. A plug according to one of Claims 1 to 6, **characterized in that** the end of the cap (10) is arranged in such a way that it strikes against the casing (2) in the unlocking position (Fig. 4).

## Revendications

1. Connecteur électrique
- qui peut être connecté électriquement et peut être verrouillé mécaniquement sur un connecteur complémentaire (28), un appareil ou un élément similaire,
- présente au moins un ressort encrantable (17)
-- pouvant s'engager, par une zone de verrouillage (22), derrière une protubérance (26) ou dans un évidement du connecteur complémentaire (28),
- et présente au moins une touche (10) montée sur le boîtier (2),
-- au moyen de laquelle le ressort encrantable (17) peut être amené de la position de verrouillage à une position de déverrouillage,
caractérisé par le fait que
- la touche (10) est réalisée sous la forme d'un capuchon protégeant le ressort encrantable (17) vers l'extérieur ;
- que le capuchon (10) est venu solidairement de moulage avec le boîtier (2) ;
- que le capuchon (10) est adapté à la forme extérieure du boîtier (2) ; et
- que le capuchon (10) est monté pivotant sur le boîtier (2) par l'intermédiaire d'une charnière pelliculaire, à la face extrême (4) du connecteur (1), et recouvre le ressort encrantable (17) par quatre parois (11, 12, 13) s'étendant à peu près perpendiculairement les unes aux autres.

2. Connecteur selon la revendication 1, caractérisé par le fait que le capuchon (10) présente deux parois latérales (13) munies de guides (14) qui coopèrent, à la manière de coulisses, avec des guides (16) situés sur le boîtier (2).

3. Connecteur selon la revendication 2, caractérisé par le fait que les guides (14, 16) maintiennent le capuchon (10) dans la position initiale (figure 1).

4. Connecteur selon la revendication 2 ou 3, caractérisé par le fait que les guides situés sur le boîtier (2) consistent en des tenons (16) et les guides situés sur les parois latérales (13) consistent en des trous oblongs (14), ou au moins en des trous borgnes allongés (gorges) dans lesquels les tenons (16) sont guidés lorsque le ressort encrantable (17) est amené de la position de verrouillage (figure 1) à la position de libération (figure 4).

5. Connecteur selon la revendication 4, caractérisé par le fait que les faces extrêmes des tenons (16) sont pourvues de biseaux (16a) s'étendant dans la direction du capuchon (10).

6. Connecteur selon l'une des revendications 1 à 5, caractérisé par le fait que la touche (10) est munie d'un striage transversal (R) dans sa région postérieure destinée à l'application de la force de libération (P).

7. Connecteur selon l'une des revendications 1 à 6, caractérisé par le fait que l'extrémité du capuchon (10) est disposée de telle sorte qu'elle bute contre le boîtier (2) dans la position de déverrouillage (figure 4).
